# FASCICULE DE BREVET EUROPEEN

(11) **EP 0 557 401 B1**
(45) Date de publication et mention de la délivrance du brevet: **07.05.1997**
(21) Numéro de dépôt: 91920730.8
(22) Date de dépôt: 12.11.1991
(51) Int. Cl.: E02B 3/12, E02B 3/06, E02D 17/20, E02B 3/14

(54) **DISPOSITIF DE CONTROLE DE L'EROSION**
EROSIONSSCHUTZANORDNUNG
EROSION CONTROL DEVICE

(30) Priorité: 12.11.1990 FR 9014008
(43) Date de publication de la demande: 01.09.1993
(73) Titulaire: LARCHER, Marc, F-33000 Bordeaux (FR)
(72) Inventeur: LARCHER, Marc, F-33000 Bordeaux (FR); DIAS, Alain, F-33380 Marcheprime (FR)
(86) Numéro de dépôt international: FR9100887
(87) Numéro de publication internationale: WO9208848

(56) Documents cités:
- EP-A- 0 308 562
- WO-A-81/03189
- DE-A- 3 212 411
- GB-A- 2 160 246

## Description

La présente invention concerne un dispositif modulaire de contrôle de l'érosion et de la migration des sols dans l'environnement d'un fluide, composé d'une base de contact au sol à rigidité variable, surmontée d'une carène de forme allongée, permettant de réaliser des fascines ou cordons présentant une stabilité dans un fluide lourd tel que l'eau, dont les fonctions principales sont d'une part d'agir sur la vitesse du fluide d'érosion pour influer sur la sédimentation des éléments meubles du sol qui sont en transit, d'autre part de ralentir la migration et l'érosion du sol en lui opposant un implant stationnaire. La base à rigidité variable est inspirée de la morphologie d'un poisson plat. Sa combinaison avec une carène favorisant un écoulement laminaire du fluide assure l'efficacité et la stabilité du dispositif dans un fluide lourd tel que l'eau. La juxtaposition de modules en cordons, mis bout à bout et/ou perpendiculairement permet aussi de constituer des retenues utiles pour le contrôle des inondations, la construction de bassins de décantation, d'aquaculture, et pour protéger des objets vulnérables tels que câbles, réseaux et tuyaux dans un environnement actif.

Les fluides ambiants (air et eau) sont des facteurs concourant d'une manière générale à l'érosion des sols tant en milieu marin que terrestre, en raison de la vélocité d'érosion qu'ils peuvent atteindre soit naturellement, soit sous l'effet d'interventions de l'homme.

Un ralentisseur de courant marin ou fluvial peut être assimilé par analogie avec la reproduction artificielle d'une ride sédimentaire (mega-ride..) décollant ascensionnellement le courant à partir du fond, et favorisant ainsi la sédimentation et le regroupement des éléments meubles en transit dans de nouvelles rides sédimentaires naturelles de façon à simuler un profil de delta ou d'estuaire régénérant les rives meubles.

Traditionnellement une telle action sédimentaire a été recherchée comme une fonction marginale d'ouvrages littoraux lourds et surdimensionnés. Même si ces ouvrages ne sont pas surdimensionnés, ils sont réalisés le plus souvent en remplissant des enveloppes en matériau géotextile souple (boudins, sacs..) avec un ballast pondéreux tel que du sable ou du béton qui en assure à lui seul le déploiement. Ainsi lestés, ces dispositifs prennent une forme hémicylindrique d'aile allongée et ont tendance à s'enfouir progressivement dans le sable sous leur propre poids. Pour lutter contre cet ensevelissement progressif, d'autres techniques consistent, comme dans le brevet US 690 585 (HOLMBERG) poser le ralentisseur sur un tapis en matériau géotextile poreux ancré dans le sol par des poches périphériques (figure 1a).

Dans le cas où ces ralentisseurs de forme convexe et relativement rigide sont fixés sur un tapis souple et poreux, la pression hydrostatique subie par l'aile est transmise presque entièrement à travers le tapis poreux dans le sol sous le dispositif et peut avoir pour effet de le soulever et de le faire basculer. En outre ces dispositifs ne peuvent être déployés que ballastés et sont lourds, fragiles, encombrants, inesthétiques et inamovibles. Lorsqu'ils sont construits en de grandes longueurs, ils souffrent d'une fragilité longitudinale et peuvent se casser lors de la modification des sols.

D'autres technologies sont utilisées pour la stabilisation des sols telles que le durcissement du sol par un revêtement fait d'éléments pondéreux autoblocants et articulés. Comme dans le cas des tapis poreux cités dans le brevet HOLMBERG, la surpression hydrostatique subie par la face supérieure du revêtement fait son chemin par les articulations des éléments et provoque une injection d'eau sous le dispositif ce qui peut avoir pour effet de l'ensevelir par fluidisation du sable en sous-face. Pour lutter contre cet ensevelissement progressif d'autres techniques consistent, comme dans le brevet GB A2160246 O'HEA, à canaliser et bosseler les interstices des éléments articulés de façon à obtenir un effet « venturi » d'aspiration de la face inférieure du dispositif vers la face supérieure. Cependant ces dispositifs à effet venturi doivent pour être efficaces privilégier une direction d'écoulement, comme sur le flanc d'un aéronef, de sorte que la forme d'écaille peut être utilisée. Dans le cas des ouvrages maritimes, aucune direction d'écoulement du fluide ne peut être privilégiée et l'amélioration obtenue peut ne pas jouer dans toutes les directions d'écoulement du fluide.

En outre ces dispositifs de revêtement du sol sont lourds et mutilants pour l'environnement.

La présente invention a pour but de remédier à ces inconvénients ou du moins de les atténuer de manière satisfaisante, tout en apportant un meilleur contrôle de l'érosion des sols par un dispositif simple et polyvalent (marin ou terrestre) dont la structure ne ménage aucune communication entre la sous-face du dispositif et sa face supérieure, dont la morphologie, à rigidité variable inspirée de celle des poissons plats, permet une plus grande légèreté du module et dont le principal moyen de stabilisation du sol n'est pas de le durcir par un revêtement uniforme, mais de l'onduler de proche en proche à la manière des rides sédimentaires existant sur les plages et les déserts.

L'une des caractéristiques de la présente invention est de permettre l'assemblage de cordons modulaires de sédimentation qui soient légers et de profil bas, répondant aux caractéristiques et contraintes des cordons de sédimentation traditionnels (fascines), non plus seulement dans le fluide éolien mais également dans un fluide lourd tel que l'eau. Il peut aussi être impératif de changer l'emplacement et/ou l'orientation de ces dispositifs pour obtenir un meilleur effet de reconstitution compte tenu des facteurs marins intervenant dans la zone de travail.

Sur les parties émergées du sol, des dispositifs légers et souples adaptés aux contraintes du fluide éolien, sont utilisés pour fixer les dunes derrière des filets coupe-vent qui sont soit posés au sol (figure 1c), soit disposés verticalement (figure 1).

L'un des buts de la présente invention est de fixer les dunes sous-marines par un dispositif léger, facile à installer, adapté au fluide maritime et de remédier aux inconvénients des structures lourdes et massives ou au moins de les atténuer de manière satisfaisante, tout en obtenant un meilleur contrôle de l'érosion des sols à l'aide d'un dispositif simple et multifonctionnel (marin, fluvial et terrestre).

Ce but est atteint conformément à l'invention au moyen d'un assemblage modulaire ayant les caractéristiques de la revendication 1 comprenant une partie inférieure dotée de moyens de fixation au sol et une partie supérieure dotée de moyens d'atténuation de l'énergie des fluides d'érosion - ces moyens comprenant une coque à rigidité variable tandis que les moyens de fixation comprennent une base non perméable à rigidité variable dont le côté en regard du sol est soumis à une première pression hydrostatique inférieure à la pression hydrostatique agissant sur la face supérieure des dits moyens de fixation et résuitant de la force pressante des fluides d'érosion sur la coque. En outre, les parties inférieure et supérieure sont solidaires l'une de l'autre au moins sur leurs bords périphériques, délimitant de la sorte un volume intérieur susceptible d'être rempli au moins partiellement par du ballast ou par ia matière élastique dont les moyens de fixation et/ou les moyens d'atténuation de l'énergie peuvent être faits, cette matière élastique pouvant former un bloc unique avec les dits moyens, ou par des câbles, tuyaux, ou réseaux.

Selon un premier mode de réalisation, la partie supérieure est fixée de manière amovible sur la partie inférieure.

Selon un autre mode de réalisation, le dispositif est creux et monobloc.

Selon encore un autre mode de réalisation, le dispositif est plein et fait d'un seul bloc élastique

Selon une caractéristique avantageuse, les extrémités de la carène comportent des moyens d'assemblage modulaire adaptés pour coopérer avec les moyens correspondants de dispositifs du même type pour réaliser un assemblage de forme globalement continue; lesdits moyens d'assemblage comprenant un profil mâle s'emboîtant dans un profil femelle pour former une chaîne continue longitudinale et/ou un profil à joues épousant au moins partiellement et sans discontinuité les flancs latéraux de la partie supérieure pour former des chaînes latérales.

Du fait de sa base imperméable anti-enfouissement, un tel dispositif disposé dans une direction croisant la direction des fluides d'érosion reçoit une poussée hydrostatique qu'il ne peut transmettre au sol en raison de l'imperméabilité de sa base. De ce fait, le dispositif crée un différentiel de pression de part et d'autre de cette surface de base imperméable et se trouve plaqué au sol par une force d'autant plus grande que l'énergie des fluides d'érosion est plus importante.

Dans une application au littoral, l'effet de ralentissement produit par ce dispositif modulaire va de pair avec un effet sédimentaire. Disposé en rangées parallèles sensiblement perpendiculaires au courant d'érosion, le dispositif modulaire ralentit le courant et fait sédimenter les sédiments.

Disposé en rangées sensiblement convergentes vers un goulet, l'effet du dispositif modulaire est alors d'accélérer le courant et de provoquer la dispersion des sédiments et donc une érosion contrôlée.

Bien que le domaine de la présente invention s'étende naturellement au contrôle de l'érosion terrestre aussi bien qu'à celui de l'érosion marine par ralentissement des fluides d'érosion, elle sera mieux comprise à la lumière des exemples existants de ses applications maritimes ou fluviales de contrôle de l'érosion.

L'invention sera illustrée par la description qui va suivre accompagnée des dessins annexés sur lesquels:
- les figures 1a à 1c représentent des vues en perspectives des dispositifs de ralentisseurs conventionnels;
- les figures 2a et 2b représentent des vues en perspective des dispositifs de la présente invention sur différents sites;
- les figures 3a à 3c représentent des vues en perspectives de différents modes de réalisation du dispositif de la présente invention;
- les figures 4a à 4c représentent des vues en perspective de différents modes de réalisation du dispositif de la présente invention;
- la figure 5 représente une vue en perspective d'une variante de réalisation;
- la figure 6 représente une vue en perspective d'un mode de réalisation du dispositif de la présente invention avec des moyens d'ancrage; et,
- la figure 7 représente une vue en perspective d'un assemblage modulaire de plusieurs dispositifs selon l'invention.

Les figures 1a à 1c illustrent l'art antérieur.

Selon la figure 2a, le dispositif R selon l'invention pour le ralentissement de l'érosion (courant C, vent V) est associé de façon modulaire à d'autres dispositifs du même type pour réaliser un assemblage (R1, R2...Rn) qui est placé par rapport au rivage en une ou plusieurs rangées contiguës partiellement immergées produisant un effet d'accrétion maritime et éolien. De façon générale, le dispositif R comporte une partie inférieure 1 dotée de moyens de fixation au sol et une partie supérieure 2 dotée de moyens d'atténuation de l'énergie des fluides d'erosion. Les moyens d'atténuation comprennent une carène protubérante à rigidité variable 5.

Sur la figure 2b, le dispositif de ralentissement de l'érosion, objet de la présente invention, comprend au moins un module (R) ayant une base imperméable et une carène. Il peut être placé indifféremment sur un sol immergé ou émergé et son effet d'accrétion optimum est obtenu lorsque la direction du module R fait un angle droit avec la direction du fluide d'érosion dominant dans le milieu considéré (courant, marée, ruissellement pluvial, vent...).

La figure 3a représente le dispositif de l'invention réalisé en deux parties. La partie supérieure 2 est dotée de moyens d'atténuation des fluides d'érosion et réalisée sous forme d'une carène rigide protubérante 5 de profi! parabolique sommet convexe et à bords périphériques horizontaux. La partie supérieure 2 est solidarisée à une partie inférieure 1 par un moyen d'attache de préférence amovible tel qu'un boulonnage 6.

La partie inférieure 1 comprend des moyens de fixation au soi constitués d'une base imperméable 3 en regard du sol. La base imperméable 3 comporte des face dièdres 3a, dont l'angle de jonction est par exemple supérieur à 100° et se prolonge à l'intérieur de la carène 5 par une bande horizontale 3b formant une jupe périphérique et à ses extrémité longitudinales à l'extérieur de la carène 5 par une bavette 3c qui évite les phénomènes d'érosion associés aux perturbations d'extrémité de carène et peut participer éventuellement à l'assemblage avec un autre module ou à l'ancrage au sol grâce à des encoches 21 recevant des organes d'attache appropriées (sangles...). Les extrémités longitudinales du dispositif définissent une ouverture entre la base 3 et la carène 5.

La figure 3b représente un dispositif constitué d'une base imperméable plane 3 et d'une carène fermée 5 dont les faces latérales sont constituées de plans dièdres s'étendant de façon inclinée de part et d'autre d'un sommet en arête et se prolongeant par des bords périphériques aplatis, tandis que les extrémités longitudinales 5a, 5b sont réalisées respectivement avec un profil mâle/femelle pour être emboîtables d'un module à l'autre. L'angle des dièdres est choisi par exemple autour d'une valeur de 90° de façon à donner au fluide d'érosion un mouvement ascensionnel qui le freinera. La carène est éventuellement pourvue d'orifices 7 munis de bouchons 8 pour introduire un ballast, lequel pourra avantageusement être de mousse absorbante, par exemple pour stocker un liquide.

La figure 3c représente un module du dispositif de la présente invention dont la carène est parabolique et comporte des bords périphériques aplatis. La carène 5 est percée d'orifices 7 permettant le chargement de ballast, qui peuvent être masqués notamment de l'intérieur par un bouchon ou un clapet anti-retour 8. La base imperméable 3 est munie au moins sur ses bords longitudinaux d'une jupe périphérique 12 pénétrant dans le sol avec une profondeur suffisante pour faire obstacle à la propagation latérale des pressions des fluides d'érosion sous le dispositif Les extrémités 10 et 11 sont réalisées respectivement avec un profil convexe mâle et concave femelle de telle sorte que deux modules du même type puissent être emboîtés l'un dans l'autre avec un effet au moins partiel de rotule et constituer une chaîne continue longitudinale.

Il a été réalisé notamment un prototype dont les dimensions hors tout sont:
longueur 60 cm,
largeur 9 cm,
hauteur 6 cm avec profil parabolique,
base imperméable posée (non solidaire) sur la partie inférieure, vitesse moyenne du courant ambiant chargé en sable (rivière) 7,5 Km/h

On obtient une accrétion complète de sable (recouvrement complet du dispositif en une heure.

Sur la figure 4a, la paroi de la base 3 de forme sensiblement parabolique peut utilement être plus épaisse au centre que sur les bords en accroissant ainsi le contact du dispositif avec le sol meuble sous la surface de base. Des orifices 7 permettent la circulation du fluide d'érosion et la sédimentation à l'intérieur du volume interne creux du dispositif.

La figure 4b montre un dispositif dans lequel le volume interne situé entre la partie inférieure 1 et la partie supérieure 2 est partiellement rempli par accrétion de ballast 15 (granulats) et comporte des orifices 7 de remplissage près du somme de la carène 5. On obtient ainsi une amélioration progressive de la stabilité du dispositif.

La figure 4c montre un dispositif monobloc qui peut être creux ou plein, et comporte une partie supérieure 2 et une partie inférieure 1.

Le volume intérieur est rempli dans ce cas de la même matière élastique des moyens de fixation et d'atténuation dont respectivement la base 3 et la carène 5.

Au cours de la mise en oeuvre du dispositif de l'invention, la face inférieure de la base imperméable 3 est soumise à une première pression hydrostatique en dépression par rapport à une seconde pression hydrostatique s'appliquant sous l'effet des fluides d'érosion, sur la face supérieure de la base 3 et/ou de la carène 5.

La figure 5 illustre un mode de réalisation avantageux comportant notamment une base imperméable 3 et une carène 5 pourvue d'un évidement 5a longitudinal permettant la pénétration rapide de ballast, de fluides d'érosion, de sédiment naturel ou l'introduction par adaptation d'un ralentisseur traditionnel en géotextile.

La figure 6 illustre un mode de réalisation du dispositif comportant des cavités aveugles 18 ménagées sur la paroi latérale à la partie inférieure de la carène 5 en se prolongeant sur les bords périphériques. Les cavités 18 reçoivent des organes d'ancrage 9 rapportés et adaptés pour déborder à partir du bord périphérique et s'enfoncer dans le sol. Ces cavités peuvent également servir à la manutention du dispositif.

La figure 7, en association avec la figure 3c, représente le mode d'assemblage des dispositifs modulaires de l'invention selon deux directions. L'extrémité femelle 11 possède des joues 14 formées par des prolongements de la carène 5 qui viennent épouser les flancs iatéraux de la carène 5 d'un module du même type pour constituer un assemblage de forme globalement continue en chaîne latérale. L'extrémité mâle 10 avec un profil convexe et/ou en saillie s'emboîte dans l'extrémité femelle 11 à profil concave et/ou rentré.

D'une manière générale et en référence à l'ensemble des dessins, il faut préciser que le dispositif, une fois posé au sol ou encastré dans le sol ne peut pas se déplacer verticalement ou latéralement sous l'action des fluides d'érosion, ou flotter dans le fluide ambiant grâce à la partie inférieure 1, qui est dotée des moyens de fixation au sol constitué de la base 3 éventuellement assistés des organes d'ancrage 9 ou du ballast 15 en fonction des efforts d'arrachement. La fixation du dispositif est renforcée par tous moyens de ballastage ou d'ancrage en fonction des densités respectives du dispositif et du fluide d'érosion ainsi que de l'énergie dudit fluide dans la zone de travail qui peuvent être réduits à leur minimum par l'absence de force d'Archimède sous le dispositif.

La base 3 du dispositif est soumise, sur sa face inférieure, à une première pression hydrostatique qui est en dépression par rapport à la pression hydrostatique du fluide d'érosion ambiant en raison de l'imperméabilité de la surface de base qui peut, par exemple, être complétée latéralement par la jupe imperméable 12 pénétrant dans le sol.

Lorsque le fluide d'érosion. par exemple la pluie, le courant marin, la marée, le vent, accroît sa vélocité d'érosion, l'imperméabilité de la surface de base fait obstacle à la communication de cette pression au sol sous le dispositif et la base et la carène de rigidité variable accentuent l'écart de pression hydrostatique par leur effet de ventouse par rapport à la pression des fluides d'érosion sur et/ou à l'intérieur de la carène.

Les surfaces matérialisées par la base 3 et la carène 5 produisent aussi un effet de ventouse qui presse le dispositif au sol.

La base 3 et la jupe 12 sont réalisées de préférence avec un matériau élastomère imperméable et l'adhésion sur le sol peut être renforcée en réalisant sur la face inférieure de ladite base des reliefs à la manière des sculptures de pneumatique.

Le dispositif peut être réalisé d'un seul bloc par rotomoulage de polyéthylène. Le béton, éventuellement armé, peut également être un matériau approprié lorsqu'il recouvre une structure ayant du ressort.

Le dispositif de l'invention est réalisé de manière à résister aux efforts d'arrachement des fluides d'érosion, qui peuvent atteindre 12 tonnes par m² sur le rivage et 100 kg par m² en cas d'érosion éolienne.

Le dispositif de l'invention peut également être utilisé par exemple pour décoller le vent d'une dune en cours d 'érosion ou pour ralentir l'eau de ruissellement sur un domaine minier montagneux à ciel ouvert, provoquant respectivement l'accroissement de la dune et l'élévation du relief.

Dans un mode avantageux de réalisation de la surface de base concave en regard du sol, la grande portée de la surface de base de rigidité variable permet sa flexion et le contact de la voûte concave avec le sédiment sous-jacent s'opposant aux forces de glissement ou d'arrachement. Dès la pose, les moyens d'ancrage de ballast inhérents à l'invention permettent d'ancrer solidement le dispositif dans le sol.

Dans un mode de réalisation avantageux, les bords périphériques de la carène 5 sont tangents à l'horizontale ou avec un drapé convexe, et permettent ainsi de renforcer la fixation du dispositif une fois encastré dans le sol en résistant aux arrachements par les fluides d'érosion.

Dans un autre mode avantageux de réalisation, la base 3 est souple et comporte une solide toile imperméable plane au repos qui devient concave quand elle est mise en situation.

Dans le but de donner un mouvement ascensionnel aux fluides d'érosion, la carène 5 sera protubérante, par exemple, de forme parabolique, hémicylindrique, ou dièdre et de bords périphériques horizontaux ou pénétrant dans le sol.

Selon un mode de réalisation avantageux, le rapport des dimensions entre la largeur et la hauteur est de préférence supérieur à 1,5 de sorte que la surface de base peut avoir une largeur égale par exemple à 3 fois la hauteur et une longueur comprise par exemple entre 1,5 et 6 fois la largeur.

Les orifices 7 peuvent avoir une section variable de quelques centimètres ou décimètres carrés de forme régulière et de préférence ovale pour pouvoir être masquées de l'intérieur. En raison de sa légèreté, le dispositif peut être utilisé sur des tombants de chenal et être suspendu par un ancrage quelconque fixé dans les cavités 18 ou dans ies encoches 21.

Dans le cas où la partie inférieure et la partie supérieure ne sont pas monobloc, elles sont alors assemblées par boulons ou par tout mode d'assemblage compatible avec ies qualités chimiques et mécaniques du matériau.

## Revendications

1. Un assemblage modulaire pour la réalisation de cordons destinés au contrôle de l'érosion ou de la migration des sols dans un environnement fluide, comportant une pluralité d'éléments de forme allongée disposés bout à bout, chaque élément comprenant une partie inférieure (1) et une partie supérieure (2), la partie inférieure (1) étant composée d'une base imperméable à rigidité variable et à bords longitudinaux (3), la partie supérieure (2) étant composée d'une carène à rigidité variable et à bords longitudinaux destinée à dévier les flux des fluides environnants (5), les parties inférieure (1) et supérieure (2) étant connectés entre elles au moins par leurs bords périphériques et délimitant un volume intérieur dans lequel un ballast (15) peut être admis par des orifices dans la partie supérieure (7), ladite combinaison de base et de carène à rigidité variable étant destinée à assurer la stabilité du dispositif même lorsqu'il est immergé dans un fluide lourd en vue du contrôle de l'érosion ou de la migration du sol.

2. Un dispositif selon la revendication 1, caractérisé en ce qu'il est plein et monobloc, et réalisé dans un matériau à rigidité variable.

3. Un dispositif selon la revendication 1, caractérisé en ce que la partie supérieure (5) est fixée de manière amovible sur la partie inférieure (3).

4. Un dispositif selon la revendication 1, caractérisé en ce que les flancs, extrémités et bords (1,5,10,11,14) les cavités (18) et les fentes (21) coopèrent avec les moyens correspondants de dispositifs du même type pour réaliser l'ancrage, la soudure, l'attache, le transport, le stockage et l'installation de chaînes longitudinales ou latérales en une ou plusieurs couches.

5. Un dispositif selon la revendication 1 caractérisé en ce qu'il forme une barrière et comporte des orifices (7) du côté où un fluide doit être contenu.

6. Un dispositif selon la revendication 1 caractérisé en ce que la rigidité variable de la base (3) est obtenue de la forme concave de celle-ci.

7. Un dispositif selon la revendication 1 caractérisée en ce que la rigidité variable de la base (3) est obtenue de l'épaisseur variable de celle-ci le long de sa largeur.

8. Un dispositif selon la revendication 1 caractérisé en ce qu'il est creux et que sa carène (5) est pourvue d'un évidement longitudinal.

9. Un dispositif selon la revendication 1 caractérisé en ce que la partie inférieure (1) et la partie supérieure (2) constituent une gaine pouvant abriter câbles, réseaux ou tuyaux.

## Patentansprüche

1. Eine modulare Verbindung für die Gestaltung von Strängen, bestimmt zur Überprüfung der Bodenabtragung und Bodenabwanderung in einer fluiden Umgebung, eine Vielzahl von langgestreckten, aneinandergelegten, jeweils ein Unterteil (1) und ein Oberteil (2) enthaltenden Elementen umfassend, wobei das Unterteil aus einer undurchlässigen, in seiner Starrheit veränderlichen Unterlage mit Längskanten (3) besteht, das Oberteil (2) aus einem in seiner Starrheit veränderlichen Kiel mit Längskanten besteht und dazu bestimmt ist, den Fluß der umgebenden Fluide(5) umzuleiten, wobei das Ober- und Unterteil zumindest durch ihre peripheren Kanten miteinander verbunden sind und ein Innenvolumen beschränken, in das durch Öffnungen im Oberteil (7) ein Ballast zugeführt werden kann, die genannte Kombination aus in seiner Starrheit veränderlicher Unterlage und Kiel ist dazu bestimmt, die Stabilität der Vorrichtung zu sichern, selbst wenn sie in einem schweren Fluid versenkt ist, zum Zwecke der Prüfung der Bodenabtragung und Bodenabwanderung.

2. Eine Vorrichtung nach Anspruch 1, dadurch gekennzeichnet, daß sie voll und aus einem Stück ist, und aus einem Baustoff von veränderlicher Starrheit verwirklicht wurde.

3. Eine Vorrichtung nach Anspruch 1, dadurch gekennzeichnet, daß das Oberteil (5) auf abnehmbare Weise auf dem Unterteil (3) befestigt ist.

4. Eine Vorrichtung nach Anspruch 1, dadurch gekennzeichnet, daß die Seiten, die Ränder und Kanten (1,5,10,11,14) die Mulden (18) und die Spalten (21) mit den entsprechenden Mitteln von Vorrichtungen desselben Typs zusammenarbeiten, um die Verankerung, die Schweißung, die Halterung, den Transport, die Lagerung und die Einrichtung der Längs- und Seitenbänder in einer oder mehreren Schichten durchzuführen.

5. Eine Vorrichtung nach Anspruch 1, dadurch gekennzeichnet, daß sie eine Schwelle bildet und auf der Seite, wo ein Fluid enthalten sein muß, Öffnungen (7) aufweist.

6. Eine Vorrichtung nach Anspruch 1, dadurch gekennzeichnet, daß sich die veränderliche Starrheit der Unterlage (3) aus seiner konkaven Form ergibt.

7. Eine Vorrichtung nach Anspruch 1, dadurch gekennzeichnet, daß sich die veränderliche Starrheit der Unterlage (3) aus der über die ganze Breite veränderlichen Dicke derjenigen ergibt.

8. Eine Vorrichtung nach Anspruch 1, dadurch gekennzeichnet, daß sie hohl ist, und daß ihr Kiel (5) mit einer Längsvertiefung versehen ist.

9. Eine Vorrichtung nach Anspruch 1, dadurch gekennzeichnet, daß das Unterteil (1) und das Oberteil (2) eine Ummantelung bilden, wodurch Kabel, Netze oder Schläuche abgeschirmt werden können

## Claims

1. An elongated tubular assembly for the realization of alignments aimed at the control of soil erosion or soil migration in a fluid environment, said elongated tubular assembly comprising: a plurality of tubular units disposed in end-to-end relationship, each unit having a lower section (1) and an upper section (2), said lower section (1) having longitudinal edges and composed of a variably rigid impermeable contact base (3), said upper section (2) having longitudinal edges and a variably rigid protruding hull (5) designed to deviate surrounding fluid flows, the lower section (1) and the upper section (2) being connected to each other at least along their longitudinal edges defining an internal space therebetween in which a ballast (15) can be admitted through registered hull openings (7) in said upper section, said variably rigid base and hull combination being designed to give stability to said unit even in an environment of heavy fluid flow to control soil erosion or soil migration.

2. An elongated tubular assembly according to claim 1, being made of a single solid variably rigid piece of material.

3. An elongated tubular assembly according to claim 1 characterized by the upper part (3) being connected in disassemblable manner with the lower part (2).

4. An elongated tubular assembly according to claim 1 characterized by the sides, ends and edges having dovetailing male and female shaped elements (1,5,10, 11,14) and seats (18) and slots (21) allowing the anchoring, welding, fastening, transport, stacking and installation of a plurality of tubular units in longitudinal and lateral assemblies in one or more layers.

5. An elongated tubular assembly according to claim 1 which includes registering units to define a barrier, said registered hull openings (7) being on the side where a surrounding fluid must be contained.

6. An elongated tubular assembly according to claim 1, the variable rigidity of which is obtained by the base (3) having a generally concave underside.

7. An elongated tubular assembly according to claim 1, the variable rigidity of which is achieved by the base (3) wall having variations of thickness along its width.

8. An elongated tubular assembly according to claim 1 characterized by being hollow, and having a longitudinal slot along the hull (5).

9. An elongated tubular assembly according to claim 1 the lower section (1) and upper section (2) are made of a single piece with an enclosed structure.
